# EUROPÄISCHE PATENTSCHRIFT

(11) **EP 2 416 677 B1**
(45) Veröffentlichungstag und Bekanntmachung des Hinweises auf die Patenterteilung: **19.06.2013**
(21) Anmeldenummer: 10757267.9
(22) Anmeldetag: 31.03.2010
(51) Int. Cl.: A45F 5/02

(54) **BRILLENHALTEVORRICHTUNG**
EYEGLASS HOLDER
DISPOSITIF D'ATTACHE POUR LUNETTES

(30) Priorität: 10.04.2009 IT BZ20090014; 30.04.2009 IT BZ20090020; 03.06.2009 IT BZ20090026
(43) Veröffentlichungstag der Anmeldung: 15.02.2012
(73) Patentinhaber: Mauro, Vincenzo, 38053 Castello Tesino (IT)
(72) Erfinder: Mauro, Vincenzo, 38053 Castello Tesino (IT)
(74) Vertreter: Ausserer, Anton
(86) Internationale Anmeldenummer: PCT/IB2010/000730
(87) Internationale Veröffentlichungsnummer: WO 2010/116226

(56) Entgegenhaltungen:
- WO-A1-2009/069102
- WO-A2-2007/000792
- IT-A1- BZ20 070 050
- US-A- 5 278 591

## Beschreibung

Die vorliegenden Erfindung bezieht sich auf eine Brillenhaltevorrichtung gemäß dem Oberbegriff des Anspruchs 1.

Aus der WO2009/069102 und deren Prioritätsbeleg ITBZ20070050 ist eine magnetische Brillenhaltevorrichtung bekannt, die lösbar Brillen festhält, die an der Bekleidung eines Benützers angebracht werden, und die Halterungsmittel umfasst, die der Bekleidung zugeordnet werden, ein magnetisches Element und Haltemittel umfassen, die mechanisch den Brillen und lösbar mit den Haltemitteln über die magnetische Wirkung derart dem magnetischen Element zugeordnet werden, dass die Brillen an den Haltemitteln und daher an der Kleidung festgehalten werden, wobei die Haltemittel mindestens eine Klemme aufweisen, die mindestens teilweise aus ferromagnetischem Material oder auch mit dem magnetischen Element wechselwirkende Magnetfeldern ausgeführt sind, wobei die Klemme lösbar einem Teil der Brillen zuordenbar ist.

Diese Verbindung über eine Klemme erfordert jedes Mal eine langwierige und aufwändige Vorgangsweise, um die Klemme an den Brillen zu befestigen. Überdies verbleibt bei Nichtgebrauch des magnetischen Lagers an den Bekleidungen die Klemme an den Brillen hängen. Die Klemme begrenzt überdies das Anwendungsgebiet, da es erforderlich sein wird, eine eigene Klemme für jede Art und Form von Brillen herzustellen und die Haltevorrichtung wird nicht unter den verschiedenen Brillen des Benutzers selbst beispielsweise unter Lesebrillen und Sehbrillen einfach auszutauschen sein.

Aus der US 5 278 591 ist ein Klipp bekannt, der mit dem Brillengestell zu verbinden ist, der eine auf den Brillen angebrachte Platte umfasst, die an den Brillen starr befestigt und mit einem lösbaren Element an der an den Brillen befestigte Platte verbindbar ist und dieses zweite Element ist fest mit einer Schnur verbunden, die an ihrem anderen Ende Verbindungsmittel mit dem Benutzer aufweist.

Auch diese Vorrichtung weist Elemente auf, die starr mit den Brillen verbunden sind, die schwierig abnehmbar sind. Auch diese Lösung weist überdies Schwierigkeiten bei der Verbindung mit unterschiedlichen Brillenarten auf.

Die FR 2762405 beschreibt eine magnetische Vorrichtung, die mit dem Brillen starr verbunden und magnetisch mit einem Außenelement verbindbar ist, das die Vorrichtung mit den Brillen haltert. Auch diese Vorrichtung ist unmittelbar mit den Brillen gekoppelt.

Die US 2007064196 zeigt eine Vorrichtung, die an den Knöpfen eines Hemdes aufzuhängen und mit einem magnetischen, an Brillen befestigten Element koppelbar ist. Dieses magnetische Element ist permanent mit der Brille gekoppelt.

Die Aufgabe der vorliegenden Erfindung liegt darin, die Nachteile der Brillenhaltevorrichtung des Standes der Technik, insbesondere das zuvor angedeutete Problem zu beheben und eine Brillenhaltevorrichtung vorzuschlagen, die es erlaubt, Brillen an der Brillenhaltevorrichtung anzubringen, ohne den Brillenbügel abändern und ohne auf einem der Brillenbügel ein eigenes Befestigungsmittel wie beim Stand der Technik vorsehen zu müssen. Die Brillenhaltevorrichtung gemäß der Erfindung muss überdies ein rasches Loslösen des Bügels selbst von der Brillenhaltevorrichtung sicherstellen. Das Verbindungsmittel zwischen Bügel und Halterung an der Bekleidung muss überdies eine Fallsicherheit geben, sobald die Brille von der Gebrauchsstellung abgenommen wurde.

Diese und weitere Aufgaben werden von einer Brillenhaltevorrichtung mit den Merkmalen des Patentanspruchs 1 gelöst. Wie beim Stand der Technik wird eine Brillenhaltevorrichtung vorgesehen, die Brillen an einer Benutzerkleidung lösbar festhält. Auch in diesem Fall sind Halterungsmittel vorgesehen, die der Bekleidung zuzuordnen sind. Diese Halterungsmittel umfassen ein magnetisches Element und ein Koppelelement aus ferromagnetischem Material, die sich gegenseitig anziehen. Unter Zwischenschaltung eines Bekleidungsstreifens zwischen dem magnetischem Element und dem Koppelelement, bleiben die beiden Elemente miteinander gekoppelt und an der Bekleidung befestigt, sodass das Koppelelement mit einem der Bügel der Brille verbunden werden kann. Diese Verbindung kann gemäß der Erfindung durch einen Verbindungsfaden zwischen dem Halterungsmittel und einem der Bügel der Brille hergestellt sein. Dieser Verbindungsfaden durchquert ein durchgehendes, hohles Element. Der Verbindungsfaden kann am Austritt des durchgehenden, hohlen Elementes zu einer Schlinge gebogen werden, die den Bügel derart umwickelt, dass dieser am durchgehend hohlen Element selbst befestigt wird, der auch als Haftelement dient. Dieser Verbindungsfaden ist am durchgehend hohlen Element derart spannbar, dass die Schlinge um den Bügel herum gehalten wird. Die Klemmung kann längs des Verbindungsfadens hergestellt werden, um die Länge der Schlinge bis zum Festziehen des Verbindungsfadens um den Bügel herum zu verkürzen. Man erhält so eine Brillenhaltevorrichtung, die Brillen an einer Bekleidung eines Benutzers festhält und deren Herabfallen auf den Boden bei einer deren plötzlichen Löslösung zu vermeiden. Die Brillenhaltevorrichtung umfasst bevorzugter Weise:
- ein Halterungsmittel, das dazu bestimmt ist, einer Bekleidung zugeordnet zu werden, bestehend aus:
   einem anziehenden magnetischen Element und
   ein erstes angezogenes Element aus ferromagnetischem Material, die an der Bekleidung unter Zwischenschaltung mindestens eines Stoffstreifens zwischen ihnen angreifen,
   wobei magnetische Feld des anziehenden Elementes weitet sich nicht in Richtung des Benutzerköpers aus, weil es größtenteils innerhalb des ersten, angezogenen Elementes geleitet wird;
- einem elastischen Sicherheits- und Verbindungsfaden, der die doppelte Funktion hat:
- das Herabfallen auf den Boden der Brillen zu verhindern, indem das "Halterungsmittel", das an der Bekleidung angebracht wurde, an einem der Bügel der Brillen selbst verbunden wird,
- Verbinden der Haft- und Klemvorrichtung (durchgehend hohles Element) des Verbindungs- und Sicherheitsfadens mit dem Bügel, wobei so den Brillen erlaubt wird, an der Bekleidung des Benutzers festgehalten zu werden;
- eine Haft- und Klemmvorrichtung des Sicherheits- und Verbindungsfadens (zweites, angezogenes Element) aus ferromagnetischem Material, das die doppelte Funktion besitzt:
- die Brillen mit dem Halterungsmittel magnetisch zu verbinden, das seinerseits mit dem Bügel über den elastischen Sicherheits- und Verbindungsfaden verbunden ist,
- den Sicherheits- und Verbindungsfaden um den Bügel herum zu verspannen, mittels dem das durchgehend hohle Element mit dem Bügel verbunden ist.

Die Sicherheitshaltevorrichtung kann in verschiedenen Formen hergestellt werden und weist einen vom Sicherheits- und Verbindungsfaden durchquerten Durchgang auf.

Sie ist mit dem Bügel über den Sicherheits- und Verbindungsfaden verbunden, der das durchgehend hohle Element unter Ausbildung einer Schlinge um den Bügel selbst herum durchquert, eine Schlinge die "eingeschnürt" von der Fadenverspannungs- und Haftvorrichtung gehalten wird, indem die Elastizität des Sicherheits- und Verbindungsfadens selbst ausgenützt und mit einer einfachen Maßnahme gelockert werden kann.

Es wird so die Positionierung der Haftmittel in der Nähe des Bügels hergestellt, auch ohne eine Berührung mit demselben, weil so Abreibungsbeschädigungen vermieden werden.

In einer ersten Ausführungsform weist das durchgehend hohle Element zwei in der Wand ausgenommene Bohrungen auf, aus einem derer der Sicherheits- und Verbindungsfaden austritt, um in die andere Bohrung einzutreten. Ein das durchgehend hohle Element umgebener Schieber ist auf den Bereich aufschiebbar, wo der Sicherheits- und Verbindungsfaden austritt, um durch Zusammendrücken gespannt zu werden. Das freie Ende des Sicherheits- und Verbindungsfadens kann am durchgehend hohlen Element beispielsweise befestigt werden, indem eine Verdickung des Endes in einer im durchgehend hohlen Element ausgearbeiteten Aufnahme eingeführt wird.

In einer zweiten Ausführungsform ist das durchgehend hohle Element innen konvergent mit mindestens zwei zueinander parallelen Wänden und mindestens zwei konvergenten Wänden mit zueinander gegenüberliegenden, in den parallelen Wänden ausgearbeiteten Schlitzen ausgebildet. In den Schlitzen ist ein Bolzen geführt, der unter Annäherung an den konvergenten Wänden den Sicherheits- und Verbindungsfaden derart zusammendrückt, der sich an einer derselben erstreckt. Aus Betätigungsbequemlichkeit des Bolzens und um dessen Austritt aus den Schlitzen zu vermeiden, ist dieser mit einer Verdickung an seinem Ende versehen.

In einer dritten Ausführungsform hingegen ist das durchgehend hohle Element durch zwei zueinander konvergenten Elementen gebildet, die in einem durchgehend hohlen Körper aufgenommen sind.

In einer vierten Ausführungsform sind die Spannmittel durch einen zweiarmigen Hebel mit einem Bolzen gebildet, der im Bereich des durchgehend hohlen Elementes angelenkt ist. Einer der beiden Arme des Hebels tritt über eine Öffnung in der Wand des durchgehend hohlen Elementes ein, um den Sicherheits- und Verbindungsfaden über den Durchgang zu verspannen.

In einer fünften Ausführungsform weist das durchgehend hohle Element einen Kopf auf, in dem zwei vom Sicherheits- und Verbindungsfaden durchquerten Bohrungen ausgearbeitet sind, von denen eine für den Austritt des Sicherheits- und Verbindungsfadens außerhalb des Kopfes des durchgehend hohlen Körpers dient und die andere Bohrung für den Eintritt des Sicherheits- und Verbindungsfadens nach der Ausbildung der Schlinge und zur Befestigung am durchgehend hohlen Element dient. Um den Sicherheits- und Verbindungsfaden nach der Ausbildung der Schlinge am durchgehend hohlen Element zu verspannen, kann ein glockenförmiges Element aufgeschoben werden, das gleichfalls zwei vom Sicherheits- und Verbindungsfaden durchquerte Bohrungen aufweist.

In einer weiteren Ausführungsform, ist der Sicherheits- und Verbindungsfaden elastisch mit einem Querschnitt, der in einem Zugvorgang derart reduzierbar ist, dass dieser in derselben Bohrung eines durchgehend hohlen Körpers ein- und austritt. Unter Zug werden dessen Abschnitte unter gegenseitiger Berührung durch die Bohrung des durchgehend hohlen Elementes zusammengeschnürt, um diese längs der Abschnitte unter gegenseitigen Kontakt gleiten zu lassen, wobei so erlaubt wird, die Schlinge um den Bügel herum zu schnüren und ihn durch Reibung gespannt zu halten.

In einer Variante besteht das durchgehend hohle Element aus einem ferromagnetischen Material, um von der Halterung angezogen zu werden, die auf dem Bekleidungsstreifn vorgesehen ist. Es liegt nahe, dass der durchgehend hohle Körper mit anderen Kupplungsmitteln an der Halterung an der Bekleidung versehen sein könnte.

Weitere Merkmale und Einzelheiten gehen aus des Patentansprüchen und aus der folgenden Beschreibung mit verschiedenen Ausführungsformen hervor, die in den beigefügten Zeichnungen dargestellt sind. Es zeigen,
- Figur 1: schematisch ein Schaubild einer erfindungsgemäßen Brillenhaltevorrichtung in einer ersten Ausführungsform,
- Figur 2: einen Querschnitt der Einzelheit A aus Figur 1,
- Figur 3: eine teilweise geschnittene Explosionsansicht des Spannelementes auf Figur 1 (A),
- Figur 4 und 5: eine Ansicht im Schnitt des Spannelementes jeweils in der gespannten Stellung und in der entspannten Stellung,
- Figur 6: schematisch ein Schaubild einer erfindungsgemäßen Brillenhaltevorrichtung in einer zweiten Ausführungsform,
- Figur 7: schematisch eine Seitenansicht eines Spannelementes aus Figur 6,
- Figur 8: einen axialen Schnitt des Spannelementes aus Figur 7,
- Figur 9 und 10: jeweils einen um gegenüber Figur 8 um 90° gedrehten Schnitt des Spannelementes jeweils in der gespannten Position und in jener entspannten,
- Figur 11: schematisch eine Seitenansicht des anziehenden Halterungselementes mit angezogener Scheibe,
- Figur 12 und 13: schematisch jeweils Ansichten von Spannelementen in einer dritten Ausführungsform,
- Figur 14: schematisch eine Gesamtansicht eines Spannelementes mit Bestandteilen aus Figur 12 und 13,
- Figur 15 und 16: jeweils eine perspektivische Explosionsansicht und eine Gesamtansicht eines Spannelementes in einer vierten Ausführungsform,
- Figur 17: eine schematische perspektivische Ansicht einer erfindungsgemäßen Brillenhaltevorrichtung in einer fünften Ausführungsform,
- Figur 18: eine Gesamtansicht eines durchgehend hohlen Elementes mit Schieber,
- Figur 19: eine Seitenansicht eines durchgehend hohlen Elementes,
- Figur 20: einen Querschnitt aus Figur 19,
- Figur 21: eine Ansicht eines glockenförmigen Schiebers aus Figur 17,
- Figur 22: einen Querschnitt aus Figur 21,
- Figur 23 und 24: jeweils Schnitte aus Figur 18 in der gespannten Position und jener entspannten des Sicherheits- und Verbindungsfadens,
- Figur 25 und 26: jeweils einen axialen Schnitt eines durchgehend hohlen Elementes mit und ohne Sicherheits- und Verbindungsfaden einer Brillenhaltevorrichtung in einer sechsten Ausführungsform, und
- Figur 27 und 28: jeweils einen Schieber und eine Gesamtansicht einer Brillenhaltevorrichtung in einer siebten Ausführungsform.

In Figur 1 bis 5 ist eine erfindungsgemäße Brillenhaltevorrichtung dargestellt, die insgesamt mit der Bezugsziffer 1 angegeben ist.

Sie ist an Brillen 2 im Bereich eines ihrer Bügeln 3 anbringbar.

Die Brillenhaltevorrichtung 1 umfasst einen Sicherheits- und Verbindungsfaden 4, der mit einem Koppelelement 5 aus magnetischem Material verbunden ist, das von einem ferromagnetischen Körper 6 unter Zwischenschaltung einer nicht weiter dargestellten Bekleidungsschicht 7 angezogen wird.

Einer der Bügel 3 ist vom Sicherheits- und Verbindungsfaden 4 mittels dessen Schlinge 8 umwickelt, deren freies Ende 9 mit dem durchgehend hohlen Element 10 verbunden ist. Das durchgehend hohle Element weist einen Rohrabschnitt 11 und einen durchlochten Kopf 12 auf.

Der Rohrabschnitt 11 weist an seiner Wand zwei Bohrungen 13 und 14 auf, von denen aus einer ein Sicherheits- und Verbindungsfaden 4 heraustritt, um wieder in die Bohrung 14 einzutreten. Der Fadenabschnitt zwischen den beiden Bohrungen 13 und 14 ist mittels eines Schiebers 15 verspannbar, der am Rohrabschnitt 11 gleitbar ist.

Ein Schlitz 13 auf dem durchgehend hohlen Element bildet eine Aufnahme für eine Verdickung des Sicherheits- und Verbindungsfadens nach der Ausbildung der Schlinge 8.

In Figur 12 bis 14 ist das durchgehend hohle Element durch zwei Profile 215' und 215" gebildet, die zwischen ihnen einen Kanal bilden, der den Sicherheits- und Verbindungsfaden aufnimmt, der nach dem Austritt eine Schlinge 208 bildet. Durch die Konvergenz bilden die Profile 215' und 215" innerhalb einem hohlen Zylinder 210 eine Einschnürung oder Zusammendrückung für einen Sicherheits- und Verbindungsfaden 204, indem dieser gespannt wird.

In Figur 15 und 16 ist eine Ausführungsform dargestellt, in der ein durchgehend hohles Element 310 einen Bolzen 316 für einen zweiarmigen Hebel 315 und 317 aufweist, bei dem der in einen Schlitz des durchgehend hohlen Elementes 310 geschobene Arm den Sicherheits- und Verbindungsfaden verspannt, der das durchgehend hohle Element 310 durchquert.

In den Figuren von 17 bis 24 ist schließlich eine Ausführungsform dargestellt, bei der eine Brillenhaltevorrichtung 401 aus einem durchgehend hohlen Element 410 mit einem Kopf mit zwei Bohrungen 413 und 414 zusammengesetzt ist, in denen ein Sicherheits- und Verbindungsfaden 404 eintritt und austritt, um eine Schlinge 308 um einen Bügel 403 von Brillen 402 zu bilden. Der Sicherheits- und Verbindungsfaden 404 wird am durchgehend hohlen Körper 410 von einem glockenförmigen Element gespannt, das gleichfalls hohl ist und einen Kopf mit zwei Bohrungen 420 und 421 besitzt, in die vorher der Sicherheits- und Verbindungsfaden 404 eingeführt wurde, wobei das durchgehend hohle Element 410 innerhalb des glockenförmigen Elementes 415 von in der Bohrung 414 laufenden Sicherheits- und Verbindungsfaden 404 geschoben wird, der eine Verdickung 409 besitzt, die den Austritt des Sicherheits- und Verbindungsfadens 404 aus der Bohrung 414 verhindert, indem das durchgehend hohle Element am Hohlraum des glockenförmigen Elementes 415 elastisch anhaftend angelegt wird, wobei das Zusammendrücken und daher die Verspannung des Sicherheits- und Verbindungsfadens 404 in der Nähe der Seitenbohrung 413 erhalten wird.

Zweckmäßigerweise ist der Sicherheits- und Verbindungsfaden am Ausgang aus der Bohrung 414 mit einer Verdickung versehen, um zu verhindern, dass das Ende des Sicherheits- und Verbindungsfadens aus der Bohrung 414 gleiten kann.

Die Brillenhaltevorrichtung gemäß Figur 25 und 26 umfasst ein durchgehend hohles Element 510, das einen Kanal aufweist, der sich derart verengt, dass derselbe einen elastischen Sicherheits- und Verbindungsfaden 504 zuglos zu verspannen, um die Schlinge 408 ausgebildet zu halten. Wird unter Zug auf den Sicherheits- und Verbindungsfaden 504 eingewirkt, wird dieser wegen seiner Elastizität verdünnt, wobei so das durchgehend hohle Element auf demselben gleiten gelassen wird: so kann die Gestaltung der Schlinge beliebig geändert werden, insbesondere kann sie auf einen nicht gezeigten Bügel gehalten werden.

In Figur 27 und 28 wird schließlich ein durchgehend hohles Element 610 durch einen Sicherheits- und Verbindungsfaden 604 festgehalten, sobald dieser in einem plattenförmigen Schieber 615 gespannt ist, der mit zwei Bohrungen versehen ist, von denen eine mit einem ...Schlitz versehne ist, der für die Verspannung des Sicherheits- und Verbindungsfadens 604 selbst verengt wird.

### Liste der Bezugsziffern:

| | |
|---|---|
| 1 | Brillenhaltevorrichtung |
| 2 | Brillen |
| 3 | Bügel |
| 4 | Sicherheits- und Verbindungsfaden |
| 5 | magnetischer Körper |
| 6 | ferromagnetischer Körper |
| 7 | Bekleidungsschicht |
| 8 | Schlinge |
| 9 | Ende |
| 10 | durchgehendes Element |
| 11 | Rohrabschnitt |
| 12 | Kopf |
| 13 | Bohrung |
| 14 | Bohrung |
| 15 | Schieber |
| 16 | Schlitz |
| 101 | Brillenhaltevorrichtung |
| 102 | Brillen |
| 103 | Bügel |
| 104 | Sicherheits- und Verbindungsfaden |
| 105 | magnetischer Körper |
| 106 | ferromagnetischer Körper |
| 107 | Schicht |
| 108 | Schlinge |
| 109 | Ende |
| 110 | durchgehend hohles Element |
| 111 | Wand |
| 112 | Wand |
| 113 | Schlitz |
| 114 | Schlitz |
| 115 | hantelförmiger Bolzen |
| 208 | Schlinge |
| 210 | durchgehend hohles Element |
| 215',215" | Schieber |
| 216 | Angriffsstelle |
| 308 | Schlinge |
| 310 | durchgehend hohles Element |
| 315 | Hebel |
| 316 | Bolzen |
| 317 | Arm |
| 401 | Brillenhaltevorrichtung |
| 403 | Bügel |
| 404 | Sicherheits- und Verbindungsfaden |
| 408 | Schlinge |
| 409 | Fadenverdickung |
| 410 | durchgehend hohles Element |
| 413 | Seitenbohrung |
| 414 | mittige Bohrung |
| 415 | Glocke |
| 420 | Bohrung |
| 421 | Bohrung |
| 504 | elastischer Sicherheits- und Verbindungsfaden |
| 508 | Schlinge |
| 510 | durchgehend hohles Element |
| 513 | Durchgangsbohrung |
| 604 | Sicherheits- und Verbindungsfaden |
| 610 | durchgehend hohles Element |
| 615 | Schieber |

## Patentansprüche

1. Brillenhaltevorrichtung zum lösbaren Festhalten von Brillen (2; 102; 402) an einer Bekleidung (7; 107; 407; 607) eines Benutzers, umfassend:
• Halterungsmittel (5, 6, 105; 106; 405; 406), die dazu bestimmt sind, der Bekleidung (7; 107; 407; 607) zugeordnet zu werden und umfassend ein magnetisches oder ferromagnetisches Element (6; 106; 406) und ein Koppelelement aus magnetischem Material (5, 105, 405), die durch magnetische Wechselwirkung anziehungsfähig sind, wobei die Halterungsmittel (5, 6) an der Bekleidung unter Zwischenschaltung mindestens einer Bekleidungsschicht (7; 107; 407; 607) der Bekleidung zwischen dem magnetischen oder ferromagnetischen Element (8) und dem Kuppelelement (5) angreift,
**dadurch gekennzeichnet, dass** sie umfasst
• einen Sicherheits- und Verbindungsfaden (4; 104; 204; 304, 404) zwischen den Halterungsmitteln (5, 6) und einem der Bügel (3; 103; 403) der Brillen,
• ein durchgehend hohles Element (10; 110; 210; 310; 410; 510; 610), das vom Sicherheits- und Verbindungsfaden (4; 104; 204; 304; 404; 504; 604) in Richtung des Bügels (3; 103; 403) durchquert wird, der unter Bildung einer Schleife (8; 108; 208; 308; 408; 508; 608) gebogen ist, die den Bügel (3; 103; 403) aufnimmt und am durchgehend hohlen Körper (10; 110; 210; 310; 410; 510; 610) befestigbar ist, und
• Spannmittel (15; 115; 215; 315; 317; 415; 513; 615) zur lösbaren Befestigung des Sicherheits- und Verbindungsfadens (4; 104; 204; 304; 404; 504; 604) am durchgehend hohlen Element (10; 110; 210; 310; 410; 510; 610).

2. Brillenhaltevorrichtung nach Anspruch 1, **dadurch gekennzeichnet, dass** der Sicherheits- und Verbindungsfaden (4; 104; 204; 304; 404; 504; 604) elastisch ist.

3. Brillenhaltevorrichtung nach Anspruch 1, **dadurch gekennzeichnet, dass** das durchgehend hohle Element (10) umfasst
• zwei Umlenkbohrungen (13, 14), die in der Wand ausgenommen und vom Sicherheits- und Verbindungsfaden (4) durchquert sind,
• einen Schieber (15), der den Sicherheits- und Verbindungsfaden klemmt, auf der Außenfläche der Wand des durchgehend hohlen Elementes (10) aufliegt,
• eine Bohrung, aus der das Ende des Sicherheits- und Verbindungsfaden nach der Ausbildung der Schlinge austritt,
wobei diese Bohrung eine Öffnung (16) zur Einführung des Abschnittes des Endes des Sicherheits- und Verbindungsfadens (4) aufweist.

4. Brillenhaltevorrichtung nach Anspruch 1, **dadurch gekennzeichnet, dass** das durchgehend hohle Element (110) innen keilförmig mit mindestens zwei zueinander parallelen Wänden (111, 112) und mindestens zwei zueinander konvergenten Wänden mit zwei zueinander gegenüberliegenden Schlitzen (113, 114) ausgebildet ist, die in den parallelen Wänden (111, 112) ausgenommen sind,
wobei ein Bolzen (116) in den Schlitzen (112, 114) geführt wird und längs diesen gleitet, um mit mindestens einer der konvergenten Wänden, an denen der Sicherheits- und Verbindungsfaden (404) läuft in Berührung zu kommen,
das freie Ende des Sicherheits- und Verbindungsfadens am durchgehend hohlen Element (110) nach der Ausbildung der Schlinge (108) befestigbar ist.

5. Brillenhaltevorrichtung nach Anspruch 1, **dadurch gekennzeichnet, dass** das durchgehend hohle Element durch zwei zueinander konvergente Elemente (215', 215") in Richtung des Bügels gebildet werden und in einem Hohlzylinder (210) aufgenommen sind

6. Brillenhaltevorrichtung nach Anspruch 1, **dadurch gekennzeichnet, dass** die Spannmittel durch einen zweiarmigen Hebel (315) mit Bolzen (316) gebildet sind, der an der Außenfläche des durchgehend hohlen Elements (310) angelenkt ist und von dem ein Arm (317) über eine Öffnung in der Wand des durchgehend hohlen Elementes (310) eintritt, um den den Durchgang durchquerenden Sicherheits- und Verbindungsfaden (304) zu spannen.

7. Brillenhaltevorrichtung nach den vorstehenden Ansprüchen, **dadurch gekennzeichnet, dass** die Spannmittel (15; 115; 215; 315; 415; 513; 615) des Sicherheits- und Verbindungsfadens oder das durchgehend hohle Element (10; 110; 210; 310; 410; 510; 610) aus ferromagnetischem Material bestehen.

8. Brillenhaltevorrichtung nach Anspruch 4, **dadurch gekennzeichnet, dass** der Bolzen (115) einem hantel- oder spulenförmigen Körper angehören.

9. Brillenhaltevorrichtung nach Anspruch 1, **dadurch gekennzeichnet, dass** sie aus einem durchgehend hohlen Element (410) besteht, das einen Kopf mit zwei Bohrungen (413, 414) besitzt, in denen ein Sicherheits- und Verbindungsfaden (404) ein- und austritt, um eine Schlinge (408) um einen Bügel (403) von Brillen (402) zu bilden, wobei der Sicherheits- und Verbindungsfaden (404) am durchgehend hohlen Element (410) von einem glockenförmigen Element (415) mit einem Kopf ebenfalls mit zwei Bohrungen (420 und 421) gespannt wird, in die zuvor der Sicherheits- und Verbindungsfaden (404) eingeführt wurde, wobei das durchgehend hohle Element (410) innerhalb des glockenförmigen Elementes (415) vom in der Bohrung (413) laufenden Sicherheits- und Verbindungsfaden (404) gezogen wird, der eine Verdickung (409) besitzt, der den Austritt des Sicherheits- und Verbindungsfadens (404) aus der Bohrung (414)behindert, indem er das durchgehend hohle Element am Hohlraum des glockenförmigen Elementes (415) haftend zum Anliegen bringt, wobei so die Zusammendrückung und daher die Klemmung des Sicherheits- und Verbindungsfadens (404) in der Nähe der Seitenbohrung (413) erhalten wird.

10. Brillenhaltevorrichtung nach Anspruch 1, **dadurch gekennzeichnet, dass** sie ein durchgehend hohles Element (510) umfasst, das einen Kanal aufweist, der sich derart verengt, dass dieser selbst einen elastischen Sicherheits- und Verbindungsfaden (504) im nicht gespannten Zustand klemmt, um die Schlinge (505) gestaltet zu halten.

11. Brillenhaltevorrichtung nach Anspruch 1, **gekennzeichnet durch** ein durchgehend hohles Element (610), das das Ende eines Sicherheits- und Verbindungsfadens (604) mit Fadenverdickung aufnimmt und verspannt, das in einem plattenförmigen Schieber (615) verklemmt ist, der mit zwei Bohrungen versehen ist, von denen eine schlitzartig ausgebildet ist, um den Sicherheits- und Verbindungsfaden (604) selbst zu klemmen.

## Claims

1. Holder device for eyeglasses adapted to releasably retain a pair of eyeglasses (2; 102; 402) on a garment (7; 107; 407; 607) of a user, comprising:
• bearing means (5, 6; 105, 106; 405, 406) meant to be attached to the garment (7; 107; 407; 607) and comprising a magnetic or ferromagnetic element (6; 106; 406) and a coupling element in magnetic material (5; 105; 405) which are reciprocally attractable by magnetic interaction, said bearing means (5, 6) engaging with said garment by interposition of at least an edge (7; 107; 407; 607) of said garment between the magnetic or ferromagnetic element and the coupling element (5), **characterized in that** it further comprises
• a connecting wire (4; 104; 204; 304; 404; 504; 604) between the bearing means (5, 6) and one of the sidepieces (3; 103; 403) of the pair of eyeglasses,
• a hollow element with through passageway (10; 110; 210; 310; 410; 510; 610) adapted to be traversed by the connecting wire (4; 104; 204; 304; 404; 504; 604) heading in the direction of the sidepiece (3; 103; 403), folded forming a loop (8; 108; 208; 308; 408; 508; 608) housing said sidepiece (3; 103; 403) and fixable to the hollow element with through passageway (10; 110; 210; 310; 410; 510; 610) and
• locking means (15; 115; 215; 315; 317; 415; 513; 615) for releasably fixing the connecting wire (4; 104; 204; 304; 404; 504; 604) on the hollow element with through passageway (10; 110; 210; 310; 410; 510; 610).

2. Holder device for eyeglasses according to claim 1, **characterized in that** the connecting wire (4; 104; 204; 304; 504; 604) is elastic.

3. Holder device for eyeglasses according to claim 1, **characterized in that** the hollow element with through passageway (10) comprises
• two deflecting holes (13, 14) made in the wall and traversed by the connecting wire (4),
• a slider (15) locking the wire portion outside the outer surface of the wall of the hollow element with through passageway (10),
• a hole from which the end of the wire exits after forming the loop,
said hole featuring an opening (16) for inserting the end portion of the connecting wire (4).

4. Holder device for eyeglasses according to claim 1, **characterized in that** the hollow element with through passageway (110) is internally wedge-shaped with at least two parallel walls (111, 112) and two converging walls, with two slots (113, 114) facing each other made in the two parallel walls (111, 112),
a pin (115) being guided in the slots (113, 114) and sliding along them, being adapted to contact at least one of the converging wall on which the wire (404) passes,
the free end of the connecting wire being fixable at the hollow element with through passageway (110) after forming the loop (108).

5. Holder device for eyeglasses according to claim 1, **characterized in that** the hollow element with through passageway is formed by two converging elements (215', 215"), converging in the direction of the sidepiece and housed in a hollow cylinder (210).

6. Holder device for eyeglasses according to claim 1, **characterized in that** the locking means are formed by a two-armed lever (315) with fulcrum (316) hinged on the external surface of the hollow element with through passageway (310), an arm (317) of which is adapted to enter through the opening in the wall of the hollow element with through passageway (310) so as to lock the connecting wire (304) traversing the passageway.

7. Holder device for eyeglasses according to the preceding claims, **characterized in that** the locking means (15; 115; 215; 315; 415; 513; 615) for locking the wire or the hollow element with through passageway (10; 110; 210; 410; 510; 610) are made of ferromagnetic material.

8. Holder device for eyeglasses according to claim 4, **characterized in that** the pin (115) is part of a dumbbell-shaped or spool-shaped body.

9. Holder device for eyeglasses according to claim 1, **characterized in that** it is composed by at least a hollow element with through passageway (410) having a head with two holes (413 and 414) wherein a connecting and safety wire (404) enters and exits so as to form a U-turn (loop) (408) around a sidepiece (403) of eyeglasses (402), the wire (404) being locked on a hollow body with through passageway (410) by a bell-shaped element, also hollow, having a head with two holes (420 and 421) in which the wire (404) has been previously inserted, the hollow element with through passageway (410) being pulled (retained) within the bell-shaped element (415) by the elastic wire (404) passing in the hole (414) and having a bulge (409) preventing the wire (404) itself from sliding out of the hole (414), making the hollow element with through passageway adhere to the cavity of the bell-shaped element (415), so as to compress and therefore lock the wire (404) in the proximity of the lateral hole (413).

10. Holder device for eyeglasses according to claim 1, **characterized in that** in comprises a hollow element with through passageway (510) featuring a channel narrowing in such a way as to tighten an elastic safety wire (504) in the unstressed state so as to keep the loop (508) in configuration.

11. Holder device for eyeglasses according to claim 1, **characterized by** a hollow element with through passageway (610) housing and locking the end of a wire (604) with bulging of the wire (604) locked in a plate-shaped slider (615) having two holes, one of which is slot-shaped for locking the wire (604) itself.

## Revendications

1. Dispositif porte-lunettes apte à retenir, de façon séparable, une paire de lunettes (2; 102; 402) sur un vêtement (7; 107; 407; 607) d'un utilisateur, comprenant:
• des moyens de support (5, 6 ; 105, 106; 405, 406), destinés à être associés audit vêtement (7; 107; 407; 607) et comprenant un élément magnétique ou ferromagnétique (6; 106, 406) et un élément d'ancrage en matériel magnétique (5; 105 ; 405), qui sont susceptibles de s'attirer réciproquement par interaction magnétique, lesdits moyens de support (5, 6) s'engageant sur ledit vêtement par interposition d'au moins un bord (7; 107; 407; 607) dudit vêtement entre l'élément magnétique ou ferromagnétique (6) et l'élément d'ancrage (5),
**caractérisé par** le fait de comprendre
• un fil de liaison (4; 104; 204; 304; 404; 504; 604) entre les moyens de support (5, 6) et une des branches (3; 103; 403) de la paire de lunettes,
• un élément creux avec passage traversant (10; 110; 210; 310; 410; 510; 610) apte à être traversé par le fil de liaison (4; 104; 204; 304; 404; 504; 604) vers la branche (3; 103; 403), replié avec formation d'une boucle (8; 108; 208; 308; 408; 508; 608) qui accueille la branche (3; 103; 403) et fixable à l'élément creux avec passage traversant (10; 110; 210; 310; 410; 510; 610), et
• moyens de blocage (15; 115; 215; 315; 317; 415; 513; 615) pour fixer de façon séparable le fil de liaison (4; 104; 204; 304; 404; 504; 604) sur l'élément creux avec passage traversant (10; 110; 210; 310; 410; 510; 610).

2. Dispositif porte-lunettes selon la revendication 1, **caractérisé en ce que** le fil de liaison (4; 104; 204; 304; 504; 604) est élastique.

3. Dispositif porte-lunettes selon la revendication 1, **caractérisé en ce que** l'élément creux avec passage traversant (10) comprend
• deux trous de déviation (13, 14) agencés dans la paroi et traversés par le fil de liaison (4)
• un coulisseau (15) qui bloque le trait de fil en dehors de la surface extérieure de la paroi de l'élément creux avec passage traversant (10),
• un trou duquel sort l'extrémité du fil après la formation de la boucle,
ledit trou présentant une ouverture (16) pour l'introduction de la portion d'extrémité du fil de liaison (4).

4. Dispositif porte-lunettes selon la revendication 1, **caractérisé en ce que** l'élément creux avec passage traversant (110) est intérieurement en forme de coin avec au moins deux parois parallèles entre elles (111, 112) et au moins deux parois convergentes avec deux fentes (113, 114) opposées entre elles agencées dans les parois parallèles (111, 112), une tige (115) étant guidée dans les fentes (113, 114) et coulissant le long de celles-ci, apte à venir en contact avec au moins une des parois convergentes sur lesquelles passe le fil (404),
l'extrémité libre du fil de liaison étant fixable à l'élément creux avec passage traversant (110) après la formation de la boucle.

5. Dispositif porte-lunettes selon la revendication 1, **caractérisé en ce que** l'élément creux avec passage traversant est formé par deux éléments convergents (215', 215") dans la direction de la branche et accueillis dans un cylindre creux (210).

6. Dispositif porte-lunettes selon la revendication 1, **caractérisé en ce que** les moyens de blocage sont formés par un levier à deux bras (315) avec point fixe (316) articulé sur la surface extérieure de l'élément creux avec passage traversant (310) e dont un bras (317) est adapté à entrer à travers une ouverture de la paroi de l'élément creux avec passage traversant (310) pour bloquer le fil de liaison (304) qui traverse le passage.

7. Dispositif porte-lunettes selon les revendications précédentes, **caractérisé en ce que** les moyens de blocage (15; 115; 215; 315; 415; 513; 615) du fil ou bien l'élément creux avec passage traversant (10; 110; 210; 310; 410; 510; 610) sont réalisés en matériel ferromagnétique.

8. Dispositif porte-lunettes selon la revendication 4, **caractérisé en ce que** la tige (115) fait partie d'un corps en forme d'haltère ou de rochet.

9. Dispositif porte-lunettes selon la revendication 1, **caractérisé en ce qu'**il est composé d'un élément creux avec passage traversant (410) ayant une tête à deux trous (413 et 414) dans lesquels entre et ressort un fil de liaison et de sécurité (404) pour former une anse (boucle) (408) autour d'une branche (403) de lunettes (402), le fil (404) étant bloqué sur le corps creux avec passage traversant (410) par un élément en forme de cloche, creux lui-même, ayant une tête à deux trous (420 et 421) dans lesquels le fil (404) a été préalablement inséré, l'élément creux avec passage traversant (410) étant tiré (retenu) à l'intérieur d'un élément en forme de cloche (415) par le fil élastique (404) passant dans le trou (414) et ayant un grossissement (409) qui empêche la sortie du fil (404) du trou (414), en faisant adhérer élastiquement l'élément creux avec passage traversant à la cavité de l'élément en forme de cloche (415), en obtenant la compression et donc le blocage du fil (404) en proximité du trou latéral (413).

10. Dispositif porte-lunettes selon la revendication 1, **caractérisé en ce qu'**il comprend un élément creux avec passage traversant (510) qui présente un canal, qui se rétrécit de façon à serrer un fil de sécurité élastique (504) à l'état non contraint pour maintenir la boucle (508) configurée.

11. Dispositif porte-lunettes selon la revendication 1, **caractérisé par** un élément creux avec passage traversant (610) qui accueille et bloque l'extrémité d'un fil (604) avec grossissement du fil (604) bloqué dans un coulisseau en forme de plaque (615) avec deux trous dont un en fente pour le blocage du fil (604) même.
